# EUROPÄISCHE PATENTSCHRIFT

(11) **EP 0 445 407 B1**
(45) Veröffentlichungstag und Bekanntmachung des Hinweises auf die Patenterteilung: **02.02.1994**
(21) Anmeldenummer: 90124706.4
(22) Anmeldetag: 19.12.1990
(51) Int. Cl.: F02B 73/00, F02B 75/22, B60K 3/02

(54) **Antriebs-Aggregat, insbesondere zum Antrieb eines Fahrzeuges**
Drive unit, especially for driving vehicles
Dispositif d'entraînement, spécialement pour l'entraînement des véhicules

(30) Priorität: 09.03.1990 DE 4007438
(43) Veröffentlichungstag der Anmeldung: 11.09.1991
(73) Patentinhaber: Bayerische Motoren Werke Aktiengesellschaft, 80788 München (DE)
(72) Erfinder: Ball, Wilfried, W-8613 Dingolfing (DE); Ficht, Reinhold, W-8011 Kirchseeon (DE)

(56) Entgegenhaltungen:
- FR-A- 860 006
- FR-A- 1 463 799
- US-A- 3 865 195

## Beschreibung

Die Erfindung bezieht sich auf ein Antriebs-Aggregat, insbesondere zum Antrieb eines Fahrzeuges, nach dem Oberbegriff des Patentanspruches 1.

Aus der FR-A-1 463 799 ist ein Antriebs-Aggregat mit einem Fahrmotor bekannt, dem ein Hilfsmotor zum wahlweisen Antrieb von Hilfsaggregaten zugeordnet ist. Der im Bedarfsfall zum Antrieb der Hilfsaggregate dienende Hilfsmotor ist seitlich des Fahrmotors angeordnet. Die Hilfsaggregate sind von den freien Stirnbereichen beider Motore beabstandet angeordnet und baulich im wesentlichen dem Hilfsmotor zugeordnet. Nachteilig hierbei ist der erhebliche Einbauraum.

Der Erfindung liegt die Aufgabe zugrunde, für ein gattungsgemäßes Antriebs-Aggregat eine Anordnung eines Hilfsmotors mit geringerem Bedarf an Einbauraum aufzuzeigen.

Diese Aufgabe wird gemäß dem Kennzeichen des Patentanspruches 1 dadurch gelöst, daß in einem freien Stirnbereich des Fahrmotors als Hilfsmotor ein als Brennkraftmaschine ausgebildeter Einsternmotor angeordnet ist. Eine besonders vorteilhaft platzsparende Anordnung ist nach Anspruch 2 mit einem Einsternmotor erreicht, der als 4-Zylinder-2-Takt-Motor mit einem Kurbelschlaufen-Triebwerk ausgebildet ist. Mit diesem beispielsweise in der EP-A-0 187 930 näher beschriebenen Einsternmotor ist für eine platzsparende Anordnung ein kurzbauender, kompakter und leistungsstarker Hilfsmotor erzielt. Die Erfindung ist jedoch nicht nur hinsichtlich der Baugröße des Hilfsmotors von Vorteil. Sie ist auch hinsichtlich der Gesamt-Anordnung von erheblichem Vorteil dadurch, daß im stirnseitigen Endbereich des Fahrmotors vorgesehene, gegebenen Einbauraum nutzend angeordnete Hilfsaggregate verbleiben können und damit eine gesonderte, zusätzlichen Einbauraum erfordernde Anordnung entfällt.

Diese vorteilhafte Anordnung wird in einfacher Weise zusätzlich dadurch unterstützt, daß der Einsternmotor unter Zwischenschaltung einer schaltbaren Kupplung fluchtend mit einer Triebwerkswelle des Fahrmotors angeordnet ist.

In weiterer Ausgestaltung der erfindungsgemäßen Anordnung wird zur Erzielung einer kurzen Gesamtlänge des Antriebs-Aggregates nach Anspruch 3 vorgeschlagen, daß die Kupplung außenumfänglich in Drehverbindung steht mit Abtriebsscheiben von in mehreren Ebenen im freien Stirnbereich des Fahrmotors vorgesehenen Hüllgetrieben zum Antrieb der Hilfsaggregate.

Die vorbeschriebene schaltbare Kupplung kann so gestaltet sein, daß über diese wahlweise die Hilfsaggregate durch den Einsternmotor bei Stillstand, Leerlauf oder evtl. bei starker Belastung des Fahrmotors angetrieben sind. Nach Anspruch 4 ist für die schaltbare Kupplung jedoch auch eine Betriebsweise denkbar derart, daß bei Bedarf lediglich ein Teil der Hilfsaggregate von dem Einsternmotor angetrieben wird. Dies insbesondere für den Fall, daß ein oder mehrere dieser gesondert wahlweise angetriebenen Hilfsaggregate eine erhöhte Leistung abzugeben haben, die bei Beibehaltung der gegebenen Drehzahl des Fahrmotors nicht zu erbringen ist, wie beispielsweise verstärkte Klimaleistung und/oder erhöhter elektrischer Verbrauch aus dem Bordnetz bei geringer Fahrgeschwindigkeit oder einer Stop-and-Go-Fahrweise des Fahrzeuges.

Es wird schließlich vorgeschlagen, daß Einsternmotor und schaltbare Kupplung einen Nachrüstsatz bilden.

Die Erfindung ist anhand eines schematisch dargestellten Ausführungsbeispiels beschrieben.
Es zeigt:
- Fig. 1: ein Antriebs-Aggregat in Stirnansicht,
- Fig. 2: das Antriebs-Aggregat nach Fig. 1 teilweise in Seitenansicht.

Ein zum Antrieb eines nicht dargestellten Fahrzeuges dienendes Aggregat 1 umfaßt einen zum Fahrzeug-Antrieb dienenden Fahrmotor 2 mit zahlreichen, im stirnseitigen Endbereich angeordneten Hilfsaggregaten. An Hilfsaggregaten sind vorgesehen eine Kühlmittelpumpe 3 mit einer Antriebsscheibe 4 und eine Lenkhilfepumpe 5 mit einer Antriebsscheibe 6. Die Antriebsscheiben 4 und 6 liegen mit einer der Triebwerkswelle 7 des Fahrmotors 2 zugeordneten Abtriebsscheibe 8 in einer Ebene eines Hüllgetriebes 9. Weitere Hilfsaggregate sind ein Generator 10 mit einer Antriebsscheibe 11 und ein Klimakompressor 12 mit einer Antriebsscheibe 13. Die Antriebsscheiben 11 und 13 liegen mit einer weiteren, der Triebwerkswelle 7 zugeordneten Abtriebsscheibe 14 in einer anderen Ebene eines zweiten Hüllgetriebes 15.

Mit der Triebwerkswelle 7 des Fahrmotors 2 ist unter Zwischenschaltung einer schaltbaren Kupplung 16 fluchtend ein Hilfsmotor 17 angeordnet, der dem wahlweisen Antrieb der vorgenannten Hilfsaggregate 3, 5, 10, 12 dient.

Zur Erzielung einer kurzen Gesamt-Baulänge des Antriebs-Aggregates 1 ist der im freien Stirnbereich des Fahrmotors 2 angeordnete Hilfsmotor 17 als Einsternmotor 18 gestaltet. Um mit platzsparender Anordnung einen kurzbauenden, kompakten und leistungsstarken Hilfsmotor 17 zu erreichen, ist der Einsternmotor 18 als ein 4-Zylinder-2-Takt-Motor mit Kurbelschlaufen-Triebwerk (EP-A-0 187 930) ausgeführt.

Zum wahlweisen Antrieb der vorgenannten Hilfsaggregate 3, 5, 10, 12 steht die schaltbare Kupplung 16 außenumfänglich in drehfester Verbindung mit den Abtriebsscheiben 8 und 14 der Hüllgetriebe 9 und 15 der in zwei Gruppen aufgeteilten Hilfsaggregate 3, 5 und 10, 12. Die Kupplung 16 ist in der Weise schaltbar, daß entweder beide Gruppen der Hilfsaggregate 3, 5 und 10, 12 oder aber je nach Bedarf eine der Gruppen 3, 5 bzw. 10, 12 über den Einsternmotor 18 betreibbar ist.

Der am Fahrmotor 2 angeordnete Einsternmotor 18 kann mit der schaltbaren Kupplung 16 auch als Nachrüstsatz ausgebildet sein.

## Patentansprüche

1. Antriebs-Aggregat, insbesondere zum Antrieb eines Fahrzeuges,
- umfassend einen Fahrmotor (2) und einen baulich unterschiedlichen Hilfsmotor (17) sowie Hilfs-Aggregate (3, 5, 10, 12), die
- wahlweise vom Fahrmotor (2) oder vom Hilfsmotor (17) antreibbar sind,
dadurch gekennzeichnet,
- daß in einem freien Stirnbereich des Fahrmotors (2) als Hilfsmotor (17) ein als Brennkraftmaschine ausgebildeter Einsternmotor (18) unter Zwischenschaltung einer schaltbaren Kupplung (16) fluchtend mit einer Triebwerkswelle (7) des Fahrmotors (2) angeordnet ist, wobei
- die Kupplung (16) ferner außenumfänglich der Antriebsverbindung mit den Hilfsaggregaten (3, 5, 10, 12) dient.

2. Aggregat nach Anspruch 1,
dadurch gekennzeichnet, daß der Einsternmotor (18) ein 4-Zylinder-2-Takt-Motor mit Kurbelschlaufen-Triebwerk ist.

3. Aggregat nach den Ansprüchen 1 bis 2,
dadurch gekennzeichnet, daß die Kupplung (16) außenumfänglich in Drehverbindung steht mit Abtriebsscheiben (8,14) von in mehreren Ebenen im freien Stirnbereich des Fahrmotors (2) vorgesehenen Hüllgetrieben (9,15) zum Antrieb der Hilfsaggregate (3,5;10,12).

4. Aggregat nach den Ansprüchen 1 bis 3,
dadurch gekennzeichnet, daß der Einstermotor (18) neben dem Antrieb sämtlicher Hilfsaggregate (3,5,10,12) mittels der schaltbaren Kupplung (16) zum wahlweisen Antrieb bestimmter Hilfsaggregate (3,5;10,12) dient.

## Claims

1. A drive unit, especially for driving a vehicle,
- comprising a drive motor (2) and an auxiliary motor (17) of different construction, together with auxiliary units (3, 5, 10, 12) which
- can be selectively driven by the drive motor (2) or the auxiliary motor (17) as required,
characterised in that
- a single-bank radial engine (18) in the form of an internal combustion engine is arranged as an auxiliary motor (17) in a free front region of the drive motor (2) such that it is aligned with a transmission shaft (7) of the drive motor (2) and with the interpolation of an engaging/disengaging clutch (16), and
- the clutch (16) further serves by virtue of its outer circumference for drive connection with the auxiliary units (3, 5, 10, 12).

2. A unit according to Claim 1,
characterised in that the single-bank radial engine (18) is a 4-cylinder, 2-stroke engine with an inverted slider crank drive.

3. A unit according to Claim 1 or 2,
characterised in that the outer circumference of the clutch (16) is connected in a torsionally rigid manner to the driven pulleys (8, 14) of endless-belt drives (9, 15) provided in a number of planes in the free front region of the drive motor (2) to drive the auxiliary units (3, 5; 10, 12).

4. A unit according to any one of Claims 1 to 3,
characterised in that the single-bank radial engine (18), in addition to the driving of all auxiliary units (3, 5, 10, 12), also serves to drive selectively certain auxiliary units (3, 5; 10, 12) via the engaging/disengaging clutch (16).

## Revendications

1. Dispositif d'entraînement, spécialement pour l'entraînement d'un véhicule, comprenant un moteur de traction (2) et un moteur auxiliaire (17) de construction différente, ainsi que des dispositifs auxiliaires (3, 5, 10, 12), qui facultativement peuvent être commandés par le moteur de traction (2) ou par le moteur auxiliaire (17), caractérisé en ce que dans une zone frontale libre du moteur de traction (2) est mis en place un moteur à une seule étoile (18) réalisé en moteur à combustion interne en intercalant un accouplement embrayable (16) aligné sur un arbre d'entraînement (7) du moteur de traction (2), accouplement (16) servant en outre à sa périphérie extérieure de liaison d'entraînement avec les dispositifs auxiliaires (3, 5, 10, 12).

2. Dispositif selon la revendication 1, caractérisé en ce que le moteur à une seule étoile (18) est un moteur 2 temps, 4 cylindres avec entraînement bielle manivelle.

3. Dispositif selon les revendications 1 et 2, caractérisé en ce que l'accouplement (16) se trouve en liaison de rotation en périphérie extérieure avec des poulies (8, 14) de transmission enveloppantes (9, 15) prévues dans plusieurs places de la zone frontale libre du moteur de traction (2) et sert à entraîner les dispositifs auxiliaires (3, 5 ; 10, 12).

4. Dispositif selon les revendications 1 à 3, caractérisé en ce que le moteur (18) à une étoile sert outre à l'entraînement de tous les dispositifs auxiliaires ensemble (3, 5 ; 10, 12) également à l'entraînement au choix de dispositifs déterminés (3, 5 ; 10, 12).
